# EUROPÄISCHE PATENTSCHRIFT

(11) **EP 1 050 929 B1**
(45) Veröffentlichungstag und Bekanntmachung des Hinweises auf die Patenterteilung: **13.07.2005**
(21) Anmeldenummer: 00107374.1
(22) Anmeldetag: 05.04.2000
(51) Int. Cl.: H01R 13/58, H02G 3/06

(54) **Anschlusskontakt für Elektrogeräte zur lösbaren Verbindung von Kabeln**
Terminal for electrical apparatus for removable clamping of cables
Borne d'un appareillage électrique pour le serrage amovible des câbles

(30) Priorität: 03.05.1999 DE 19920245
(43) Veröffentlichungstag der Anmeldung: 08.11.2000
(73) Patentinhaber: N & L ELEKTROTECHNIK GmbH, D-63791 Karlstein (DE)
(72) Erfinder: Noe, Klaus-Peter, 63791 Karlstein (DE)
(74) Vertreter: Jaeger, Klaus, Dipl.-Chem. Dr.

(56) Entgegenhaltungen:
- DE-A- 3 305 767

## Beschreibung

Die Erfindung betrifft eine Anschlußkontaktgestaltung, die für den gesamten Bereich der Elektrogerätefertigung anwendbar ist, wobei diese Kontaktgestaltung den Vorteil aufweist, daß ein Lösen der Kabel schnell und in einfacher Form erfolgen kann.

Aus dem Stand der Technik sind verschiedene Methoden bekannt. Kabel in den Anschlußkontakten von Elektrogeräten zu befestigen. Bekannt sind unter anderem formschlüssige und kraftschlüssige Verbindungen, die Kabel in den Anschlußkontakten haltern. Besonders die kraftschlüssigen Verbindungen sind teilweise sehr benutzerunfreundlich bzw. halten die Kabel im Kontakt nur mangelhaft. Des weiteren weisen sie in der Regel den Nachteil auf, daß einmal eingebrachte Kabel nur mit entsprechend großem Aufwand im Bedarfsfalle wieder aus dem Anschlußkontakt gelöst werden können.

So ist aus der europäischen Offenlegungsschrift EP 1 152 489 A2 eine Verbindungsklemme für elektrische Leiter, insbesondere eine Leuchtenklemme, bekannt, die in einem klappbaren Kunststoffgehäuse einen im Querschnitt u-förmigen Metallkontaktrahmen aufweist, in welchem eine Blattklemmfeder einsetzbar ist, die, ausgehend von einem Grundabschnitt zu einander hin gebogene Klemmschenkel aufweist, die ihrerseits schräg zur Leitereinführung ausgerichtet sind, so dass aus einander gegenüberliegenden Richtungen elektrische Leiter einführbar und festklemmbar sind. Dabei sind die gebogenen Kontaktklemmschenkel so ausgerichtet, dass sie beim Einführen der Leiter federnd anhebbar sind, bei einem auf die eingeführten Leiter einwirkenden Zug entgegengerichtet der Einschubrichtung die Leiter zugsichern verklemmen. Diese Klemmwirkung wird dadurch verstärkt, dass beim Schließen des Gehäuses der vormontierten Verbindungsklemme ein am Klappteil des Gehäuses angeformter Nocken die gebogenen Federschenkel derart niederdrückt, dass die Zugsicherungskraft über die reine Federspannung hinaus erhöht wird.

Auch bei dieser Anordnung können also einmal eingebrachte Kabel nur mit entsprechend großem Aufwand und kaum zerstörungsfrei wieder aus dem Anschlusskontakt gelöst werden.

Eine ähnlich aufgebaute Geräteanschlussklemme ist aus der deutschen Auslegeschrift DE 43 36 965 A1 bekannt. In einem Gehäuse aus Kunststoff ist ein u-förmig gebogenes Kontaktblech mit sich im Wesentlichen parallel zu den Gehäusewänden streckenden freien Schenkeln fixiert. Von der offenen Seite her ist zwischen die Schenkel des Kontaktelements eine spreizende Kontaktfeder eingesetzt, die am isolierenden Klemmengehäuse abgestützt ist. Die kontaktgebenden Spreizfederabschnitte sind derart geformt, dass sie durch das Einschieben der elektrischen Leiter in das u-förmig gebogene Kontaktblech federnd ausweichen, ein Herausziehen des Leiters jedoch krallend verhindern. Die Gesamtkonfiguration dieser Kontaktklemmfeder ist dabei so ausgelegt, dass zwei einführbare Leiter die Spreizfeder gemeinsam und gegensinnig über den Gehäuseauflagepunkt der Spreizfeder vorspannen. Zum Lösen der Spreizkontaktfeder von den eingeführten elektrischen Leitern sind in dem Kunststoffgehäuse elektrisch isolierende Schieber vorgesehen, und zwar jeweils einer für jede der beiden Seiten der Kontaktspreizfeder.

Die Realisierung dieser lösbaren Kontaktklemme erfordert eine vergleichsweise großvolumige Konstruktion und hohe Kosten für die Anfertigung der Spritzgießforrnen, die zur Herstellung der verwendeten Gehäuseteile und Schieberteile erforderlich sind.

Ausgehend von diesem aus der DE 43 36 965 A1 bekannten Stand der Technik liegt der Erfindung die Aufgabe zugrunde, einen Anschlusskontakt für Elektrogeräte zum lösbaren Anschließen von Kabeln zu schaffen, der mit weniger Einzelteilen, einem geringerem Präzisionsaufwand und kleinerem Bauvolumen ein einfaches und schnelles Verbinden und Lösen von Geräteanschlusskabeln ermöglicht.

Zur Beseitigung dieser Nachteile schlägt die Erfindung die Gestaltung eines Anschlußkontaktes vor, die es ermöglicht, in einfacher Art und Weise Kabel im Kontaktkörper des Anschlußkontaktes zu haltern und diese im Bedarfsfall recht einfach wieder herauslösen zu können, ohne daß beispielsweise Schraubverbindungen gelöst werden müssen, oder daß die einzelnen Elemente des elektrischen Schaltgerätes zerlegt werden müssen.

Erfindungsgemäß wird vorgeschlagen, einen Anschlußkontakt für Elektrogeräte zur lösbaren Verbindung von Kabeln so zu gestalten, daß der Anschlußkontakt einen U-förmig ausgebildeten Kontaktkörper aufweist, in dessen Schenkeln eine Blattfeder gehaltert ist, welche über ein von außen betätigbares Ausstoßerelement in ihrer Position bezüglich der innerhalb des Kontaktkörpers geführten Kabel veränderbar ist.

Die Erfindung beschreibt also die Gestaltung eines Kontaktes, dessen zugeführte Kabel durch eine formschlüssige Verbindung, die über eine Blattfeder, die mit dem Kontaktgehäuse zusammenwirkt, gehalten werden, wobei sie die im Kontaktgehäuse geführten Kabel kraftschlüssig gegen Herausziehen sichert, wobei diese Blattfeder über ein Ausstoßerelement so in ihrer Lage veränderbar ist, daß diese kraftschlüssige Verbindung gelöst wird, wobei die Kabel in einfacher Weise entnommen oder eingefügt werden können.

Zur kraftschlüssigen Ausbildung dieser Kabelfixierung weist der U-förmig ausgebildete Kontaktkörper sich senkrecht erstreckende Schenkel auf, deren obere Bereiche gegeneinander geneigt abgewinkelt sind, wobei sie die U-Form des Kontaktkörpers in diesem Bereich teilweise schließen.

In den sich senkrecht erstreckenden Schenkeln des Kontaktkörpers sind Ausnehmungen zur Aufnahme einer Blattfeder eingeformt, die sich in den gegeneinander geneigt abgewinkelten Kontaktkörperschenkeln fortsetzen.

Die Ausnehmungen innerhalb der senkrechten Schenkel des U-förmigen Kontaktkörpers sind nach Art von trapezförmigen Einschnitten ausgebildet, wobei eine der Trapezseiten die Schenkel vollständig so durchschneidet, daß eine von außen zugängliche Öffnung ausgebildet wird. Erfindungsgemäß sind die die Ausnehmungen bildenden Einschnitte also durch die senkrecht stehenden Schenkel des Kontaktkörpers sowie durch den abgewinkelten Bereich des Kontaktkörpers hindurchgeführt. Der hintere der beiden Einschnitte ist dabei so geführt, daß er direkt die Schenkel des U-förmigen Kontaktkörpers sowie den abgewinkelten Teil dieser Schenkel durchschneidet. Der vordere der beiden Einschnitte verläuft dabei innerhalb des senkrechten Schenkels des Kontaktkörpers parallel zu der vorderen Kontaktkörperseite und springt unter Ausbildung einer Sperrnase unter Verkleinerung der oberen zweiten parallelen Seite des trapezförmigen Einschnittes im Bereich der Abwinklung der Kontaktkörperschenkel in Richtung auf den hinteren Einschnitt zu. Durch die nach hinten versetzte Ausführung des vorderen trapezförmigen Einschnittes wird bewirkt, daß die in den senkrecht stehenden Schenkeln des Kontaktkörpers entstehenden Ausnehmungen trapezförmig ausgebildet sind, wobei sich diese Ausnehmung in Richtung auf die größere Trapezseite, welche im abgewinkelten Bereich liegt, verbreitert ausgebildet wird. Der Einschnitt im abgewinkelten Kontaktschenkelbereich hingegen ist rechteckförmig ausgebildet und durchschneidet vollständig die abgewinkelten Schenkel des Kontaktkörpers unter Ausbildung eines Einschnittes, in den die Blattfeder eingreifen kann. Unter den abgewinkelten Bereichen verbreitert sich die Ausnehmung zur Aufnahme der Blattfeder, wobei die kleinere der parallelen Trapezflächen zur Auflage der Rastnasen der Blattfeder dient, wohingegen sich der gesamte Rastbereich flächig an die parallel zur vorderen Kontaktseite verlaufende Trapezfläche an der Einschnittöffnung anlegt.

Der Kontaktkörper weist auf der den abgewinkelten Schenkeln gegenüberliegenden Bodenplatte Vertiefungen auf; diese Vertiefungen erstrecken sich parallel zueinander über den gesamten Bereich der Bodenplatte in Längsrichtung. Diese Vertiefungen sind halbrund, also halbkreisförmig ausgebildet, wobei sich die halbrunde Wölbung der Vertiefung in den Boden hinein erstreckt.

Die Blattfeder, welche vom Kontaktkörper aufgenommen wird, ist T-förmig ausgebildet, wobei der senkrechte Fuß den Federbereich bildet und der waagerecht zum senkrechten Fuß ausgebildete Bereich den Kopf oder Rastbereich bildet. Dieser Rastbereich erstreckt sich unter Ausbildung von zwei seitlichen Rastnasen über den senkrechten Federbereich hinaus.

Der senkrechte Federbereich der Blattfeder ist geteilt, vorzugsweise mittig geteilt, ausgebildet.

In den Kontaktkörper ragt ein Ausstoßerelement hinein, welches parallel zu den die Kabel aufnehmenden Vertiefungen zwischen einer Ausgangsstellung und einer Entlastungsstellung innerhalb des Kontaktkörpers bewegbar ist. In seiner Ausgangsstellung liegt das Ausstoßerelement lediglich mit seiner Stirnseite, welche in den Kontaktkorper hineinragt, am Federbereich der Blattfeder an. Die Blattfeder befindet sich dabei in sogenannter Ruhestellung. In Entlastungsstellung des Ausstoßerelementes bewegt sich ein Teil des Ausstoßerelementes unter den Federbereich der Blattfeder und ein weiterer Teil des Ausstoßerelementes stützt sich gegen den waagerechten Rastbereich der Blattfeder ab.

Das Ausstoßerelement ist im Querschnitt gesehen in Form von zwei Rechtecken ausgebildet, die hintereinander in übereinanderliegenden Ebenen angeordnet sind, wobei die Grenzbereiche sich teilweise überlappen. Der Teil des Grenzbereiches, welcher dem Federbereich am nächsten kommt, weist dabei die Form einer schiefen Ebene auf.

Das Ausstoßerelement ist also im Querschnitt gesehen ähnlich einer Treppe mit zwei Stufen ausgebildet, wobei die erste Stufe auf dem Boden des Kontaktelementes aufsitzt und die Berührungskante zwischen Tritt- und Setzstufe am Federbereich der Blattfeder anliegt. Der Bereich zwischen erster und zweiter Stufe, in welchem Trittstufe der ersten Stufe und Setzstufe der zweiten aneinander stoßen, ist nach Art einer schiefen Ebene ausgebildet, wobei der obere Bereich der zweiten Setzstufe senkrecht ausläuft und dieser senkrechte Bereich am Rastbereich der Blattfeder in Entlastungsstellung anliegt.

Die Blattfeder wird vorgespannt im Kontaktkörper fixiert, wobei der Federbereich sich auf den Boden des Kontaktkörpers abstützt und der Rastbereich von den Ausnehmungen in den senkrechten Schenkeln des Kontaktkörpers aufgenommen ist, wobei der Rastbereich unterhalb der die Einschnitte teilweise verschließenden Vorsprünge der abgewinkelten Schenkel fixiert ist, so daß die Blattfeder nahezu diagonal im Kontaktkörper fixiert ist.

Die Blattfeder stützt sich dabei nahezu über dem gesamten Bodenbereich des Kontaktkörpers ab und verschließt die Ausnehmungen im Boden des Kontaktkörpers, wobei die in den Ausnehmungen befindlichen Kabel klemmend fixiert werden.

Zum Lösen dieser fixierten Kabel wird der von außen zu betätigende Ausstoßer oder das Ausstoßerelement aus seiner Ausgangsstellung in Entlastungsstellung innerhalb des Kontaktkörpers bewegt, wobei sich die sogenannte erste Stufe des Ausstoßerelementes unter den Federbereich der Blattfeder schiebt und diese aus ihrer Ruhestellung unter Abbiegen des Federbereiches um den Rastbereich um annähernd 23° unter Freigabe der Kabel anhebt.

Die Erfindung soll nachfolgend an einem Ausführungsbeispiel (Fig. 1 bis 7) näher erläutert werden.
- Fig. 1: zeigt dabei in schematischer Darstellung im Schnitt einen Kontaktkörper mit darin fixierter Blattfeder sowie einem Ausstoßerelement in Ausgangsstellung;
- Fig. 2: zeigt im Schnitt einen Kontaktkörper mit Ausstoßerelement in Entlastungsstellung;
- Fig. 3: zeigt in schematischer Darstellung eine Blattfeder;
- Fig. 4: zeigt im Schnitt einen Kontaktkörper mit Ausnehmungen für die Blattfeder;
- Fig. 5: zeigt die Draufsicht auf einen Kontaktkörper;
- Fig. 6: zeigt die Seitenansicht eines Kontaktkörpers mit Schnitt in der Blattfederausnehmung; und
- Fig. 7: zeigt die Seitenansicht eines Kontaktkörpers.

Fig. 1 zeigt in Schnittdarstellung einen Kontaktkörper 1, in welchem eine Blattfeder 2 fixiert ist, deren Federbereich 3 sich auf dem Kontaktkörperboden 6 abstützt, während sich der Rastbereich 4 der Blattfeder in der Ausnehmung 7 im Kontaktkörper befindet und sich unter den abgewinkelten Schenkel 8 des Kontaktkörpers abstützt. In Fig. 1 ist die sogenannte Ruhestellung der Blattfeder dargestellt, in welcher die Blattfeder zwischen abgewinkeltem Schenkel 8 und Kontaktkörperboden fixiert ist, wobei sie annähernd diagonal den Kontaktkörper 1 durchzieht. Das Ausstoßerelement befindet sich in Ausgangsstellung, wobei es lediglich an der Blattfeder anliegt. Die Blattfeder ist vorgespannt im Kontaktkörper fixiert, wobei der Federbereich gegenüber dem Rastbereich leicht in Einschubrichtung des Ausstoßers abgewinkelt ist.

Fig. 2 zeigt im Schnitt den Kontaktkörper mit Blattfeder und Ausstoßerelement, wobei das Ausstoßerelement so weit in den Kontaktkörper eingeschoben ist, bis der obere Bereich des Ausstoßerelementes, welches treppenförmig aufgebaut ist, am Rastelement 4 der Blattfeder zur Anlage kommt. Der vordere Bereich des Ausstoßerelementes schiebt sich unter den Federbereich der Blattfeder und bewegt diesen aus der Ruhestellung in die sogenannte Entlastungsstellung. In dieser Position ist die Blattfeder zwischen den abgewinkelten Schenkeln 8 und dem Ausstoßerelement fixiert, ohne daß der Federbereich mit dem Boden des Kontaktkörpers 6 in Berührung kommt. In dieser Position können Kabel in den Kontaktkörper eingeführt bzw. entnommen werden, ohne daß der Anschlußkontakt demontiert werden muß, sondern lediglich durch eine Betätigung des Ausstoßerelementes 5 von außen. Die Blattfeder ist in dieser Entlastungsstellung im Bereich, in dem das Federelement auf den Rastbereich trifft, um ca. 23° in Richtung auf die abgewinkelten Schenkel des Kontaktelementes abgewinkelt.

Fig. 3 zeigt in Draufsicht eine Blattfeder 2 mit ihrem Rastbereich 4 und ihrem Federbereich 3. Der Federbereich ist durch eine breite mittige Nut 10 in zwei gleichbreite Federbereiche 3 geteilt. Diese Bereiche 3 des Federbereiches dringen in den Kontaktkörper ein und liegen in Ruheposition mit ihren unteren Federflächen 3a auf dem Boden 6 des Kontaktkörpers auf und fixieren die in den Ausnehmungen des Kontaktkörpers laufenden Kabel kraftschlüssig. An den Federbereich schließt sich der Rastbereich 4 an, von welchem sich beidseitig über den Federbereich 3 hinaus Rastnasen 9 waagerecht erstrecken, die mit den Ausnehmungen 7 des Kontaktkörpers in Eingriff gelangen.

Fig. 4 zeigt in Schnittdarstellung, im Längsschnitt, einen Kontaktkörper 1 mit abgewinkelten Schenkeln 8, einer Ausnehmung 7 zur Aufnahme der Blattfeder 2, wobei die Ausnehmung trapezförmig ausgebildet ist, und der Bereich, auf den sich die abgewinkelten Rastnasen aufstützen, die kleinere parallele Seite der trapezförmigen Ausnehmung 7a ist. Die trapezförmige Ausnehmung weist eine senkrechte Trapezseite 7c sowie eine geneigte Trapezseite 7b auf. Die längere der beiden parallelen Trapezseiten 7d wird dabei durch einen Vorsprung 8a im abgewinkelten Schenkel 8 teilweise verschlossen. Unter diesem Vorsprung 8a stützt sich der Rastbereich 4 der Blattfeder 2 ab.

Fig. 5 zeigt in Draufsicht einen Köntaktkörper 1, dessen abgewinkelte Schenkel 8 so weit aufeinander zu abgewinkelt sind, daß lediglich ein schmaler Längsschlitz 11 den Kontaktkörper durchzieht. Der Querschlitz 12 im Kontaktkörper 1 gilt der Aufnahme der Blattfeder. In den senkrechten U-förmigen Schenkeln bilden die Ausnehmungen 7 Aufnahmeöffnungen für die Rastnasen 9 der Blattfeder. In der hier dargestellten Ausführungsform weist der Querschlitz 12 Abstufungen 12a auf, welche ein Widerlager für den Rastbereich 4 der Blattfeder bilden. Dieser Vorsprung 12a wirkt mit dem Kontaktboden 6 zusammen und fixiert die Blattfeder in eingelegter Form, vorgespannt formschlüssig diagonal im Kontaktkörper.

Fig. 6 und 7 zeigen die Seitenansicht des Kontaktkörpers 1 mit jeweiligem Längsschlitz 11. In Fig. 6 ist der Kontaktkörper 1 im Bereich der Ausnehmung 7 längsgeschnitten. Auf dem Kontaktboden 6 sind Ausnehmungen 13 ersichtlich, welche parallel zu den senkrechten Schenkeln des Kontaktkörpers im Boden 6 verlaufen und halbrund ausgeformt sind. In diesen Ausnehmungen werden Elektrokabel geführt, welche von der vorgespannten Blattfeder 2 kraftschlüssig in diesen Ausnehmungen gehaltert werden. In Ruhestellung preßt sich der Längsbereich des Federbereiches unter Zwischenlage der Kabel 6 und Drücken derselben in die Ausnehmungen 13 gegen den Kontaktkörperboden 6. In Entlastungsstellung wird die Feder um ihren Rastbereich abgewinkelt, wobei sie den Bodenkontakt verliert, so daß die Kabel aus den Ausnehmungen 13 herauslösbar sind.

## Patentansprüche

1. Anschlußkontakt für Elektrogeräte zum lösbaren Verbinden von Kabeln, mit einem U-förmig ausgebildeten Kontaktkörper (1), zwischen dessen Schenkeln (8) eine Blattfeder (2) vorgespannt angeordnet ist, welche über ein von außen betätigbares Ausstoßerelement (5) in ihrer Position bezüglich der innerhalb des Kontaktkörpers (1) geführten Kabel veränderbar ist,
**gekennzeichnet durch**
Ausnehmungen (7) in den Schenkeln (8) mit denen die Blattfeder (2) so im Eingriff steht, daß ihr Federbereich (3) auf dem Kontaktkörperboden (6) abgestützt ist.

2. Anschlußkontakt für Elektrogeräte nach Anspruch 1,
**dadurch gekennzeichnet, daß**
der U-förmig ausgebildete Kontaktkörper (1) sich senkrecht erstreckende Schenkel (8) aufweist, deren obere Bereiche gegeneinander geneigt abgewinkelt sind, wobei sie die U- Form des Kontaktkörpers teilweise schließen (Fig.4; Fig.5).

3. Anschlußkontakt für Elektrogeräte nach den Ansprüchen 1 und 2,
**dadurch gekennzeichnet, daß**
in den sich senkrecht erstreckenden Schenkeln (8) Ausnehmungen (7) zur Aufnahme der Blattfeder (2) eingeformt sind, die sich in den abgewinkelten Kontaktteilen fortsetzen.

4. Anschlußkontakt für Elektrogeräte nach einem der vorgenannten Ansprüche,
**dadurch gekennzeichnet, daß**
die Ausnehmungen (7) innerhalb der senkrechten Schenkel (8) des Kontaktkörpers (1) nach Art eines trapezförmigen Einschnittes (7a) ausgebildet sind, wobei eine der parallelen Trapezseiten (7d) die Schenkel (8) vollständig so durchschneidet, daß eine von außen zugängliche Öffnung ausgebildet wird.

5. Anschlußkontakt für Elektrogeräte nach einem der vorgenannten Ansprüche,
**dadurch gekennzeichnet, daß**
innerhalb des trapezförmigen Einschnittes (7a, 7b, 7c, 7d) Sperrnasen (8a) in diese Ausnehmungen (7) hineinragen.

6. Anschlußkontakt für Elektrogeräte nach Anspruch 5,
**dadurch gekennzeichnet, daß**
die Sperrnasen (8a) durch eine Verlängerung innerhalb des abgewinkelten Teiles der Schenkel (8) ausgebildet sind.

7. Anschlußkontakt für Elektrogeräte nach den Ansprüchen 5 bis 7,
**dadurch gekennzeichnet, daß**
die Ausnehmung (7) zur Aufnahme der Blattfeder (2) innerhalb des senkrechten Schenkels (8) des Kontaktkörpers (1) durch einen trapezförmigen Einschnitt (7) gebildet wird, während die Ausnehmung innerhalb der abgewinkelten Schenkel (8) durch einen rechteckförmigen Einschnitt (12) gebildet wird, wobei der rechteckige Einschnitt (12) die längere der parallelen Trapezseiten (7d) unter Ausbildung von Vorsprüngen (8a) teilweise verschließt

8. Anschlußkontakt für Elektrogeräte nach einem der vorgenannten Ansprüche,
**dadurch gekennzeichnet, daß**
die im Bereich der Vorsprünge (8a) liegenden Teile (7c) der trapezförmigen Einschnitte (7) sich senkrecht, unter Ausbildung einer Anlagekante für die Blattfeder (2), erstrecken.

9. Anschlußkontakt für Elektrogeräte nach einem der vorgenannten Ansprüche,
**dadurch gekennzeichnet, daß**
der Kontaktkörper (1) auf der den abgewinkelten Schenkeln (8) gegenüberliegenden Bodenplatte (6) Vertiefungen (13) aufweist.

10. Anschlußkontakt für Elektrogeräte nach Anspruch 9,
**dadurch gekennzeichnet, daß**
zwei sich längs erstreckende, voneinander beabstandete, halbrunde Vertiefungen (13) in den Boden (6) des Kontaktkörpers (1) eingeformt sind.

11. Anschlußkontakt für Elektrogeräte nach einem der vorgenannten Ansprüche,
**dadurch gekennzeichnet, daß**
die Blattfeder (2) T-förmig ausgebildet ist, wobei der senkrechte Fuß den Federbereich (3) bildet und wobei der waagerechte Kopf den Rastbereich (4) bildet, der sich unter Ausbildung von zwei seitlichen Rastnasen (9) seitlich über den Federbereich (3) hinaus erstreckt

12. Anschlußkontakt für Elektrogeräte nach einem der vorgenannten Ansprüche,
**dadurch gekennzeichnet, daß**
der Fuß des Federbereiches (3) mittig längs geteilt ist.

13. Anschlußkontakt für Elektrogeräte nach einem der vorgenannten Ansprüche,
**dadurch gekennzeichnet, daß**
das parallel zu den die Kabel aufnehmenden Vertiefungen (13) ein Ausstoßerelement (5) im Kontaktkörper (1) zwischen einer Ausgangsstellung und einer Entlastungsstellung bewegbar angeordnet ist.

14. Anschlußkontakt für Elektrogeräte nach einem der vorgenannten Ansprüche,
**dadurch gekennzeichnet, daß**
das Ausstoßerelement (5) in seiner Ausgangsstellung lediglich am Federbereich (3) der Blattfeder (2), die sich in Ruhestellung befindet, anliegt, während sich in Entlastungsstellung der Blattfeder (2) ein Teil des Ausstoßerelementes (5) unter den Federbereich (3) schiebt und sich ein weiterer Teil des Ausstoßerelementes (5) gegen den waagerechten Rastbereich (4) der Blattfeder (2) stützt.

15. Anschlußkontakt für Elektrogeräte nach einem der vorgenannten Ansprüche,
**dadurch gekennzeichnet, daß**
das Ausstoßerelement (5) im Längsschnitt die Form von zwei Rechtecken aufweist, die hintereinander in übereinanderliegenden Ebenen angeordnet sind (Fig.1; Fig2), wobei diese sich in einem Grenzbereich überlappen und wobei der Teil des Grenzbereiches, welcher dem Federbereich am nächsten kommt, die Form einer schiefen Ebene aufweist.

16. Anschlußkontakt für Elektrogeräte nach einem der vorgenannten Ansprüche,
**dadurch gekennzeichnet, daß**
die Blattfeder (2) im Kontaktkörper (1) zwischen den Sperrnasen (8a) der abgewinkelten Schenkel (8) und dem Boden (6) vorgespannt fixiert wird, wobei der Federbereich (3) in Entlastungsrichtung des Austoßerelements (5) abgebogen ist.

17. Anschlußkontakt für Elektrogeräte nach einem der vorgenannten Ansprüche,
**dadurch gekennzeichnet, daß**
der waagerechte Rastbereich (4) der Blattfeder (2) unter den Sperrnasen (8a) fixiert ist, während die Rastnasen (9) durch die Einschnitte (7) in den Schenkeln (8) des Kontaktkörpers (1) hindurchgreifen und sich auf dem Boden (7a) der Einschnitte (7) abstützen.

18. Anschlußkontakt für Elektrogeräte nach einem der vorgenannten Ansprüche,
**dadurch gekennzeichnet, daß**
der Weg des Austoßerelementes (5) aus der Ausgangsstellung in die Entlastungsstellung innerhalb des Kontaktkörpers (1) einem Biegeradius des Federbereiches (3) der Blattfeder (2) von annähernd 23° entspricht.

## Claims

1. Connector for electrical apparatus for the removable clamping of cables, comprising a U-shaped contact body (1), between the legs (8) of which a biased leaf spring (2) is arranged, the position of which can be altered by means of a pusher element (5) with respect to its position regarding the cables guided inside the contact body (1),
**characterized by**
recesses (7) in the legs (8) engaging the leaf spring (2) so that its elastic section (3) is supported on the bottom (6) of the contact body.

2. Connector for electrical apparatus as claimed in claim 1,
**characterized in that**
the U-shaped contact body (1) comprises perpendicularly extending legs (8) having upper sections bent one against the other so as to partially closing the U-shape of the contact body (Fig.4; Fig.5).

3. Connector for electrical apparatus as claimed in claims 1 and 2,
**characterized in that**
in the perpendicularly extending legs (8) recesses (7) for engaging the leaf spring (2) are formed so that they extend into the bent over portions of the contact body.

4. Connector for electrical apparatus as claimed in any of the above claims,
**characterized in that**
the recesses (7) within the perpendicularly extending legs (8) of the contact body (1) are shaped as a trapezoidal recess (7a) so that one of the parallel legs (7d) of the trapezium completely cuts the legs (8) forming an externally accessible opening.

5. Connector for electrical apparatus as claimed in any of the above claims,
**characterized in that**
within the trapezoidal recess (7a, 7b, 7c, 7d) retainer members (8a) project into said recesses (7).

6. Connector for electrical apparatus as claimed in claim 5,
**characterized in that**
the retainer members (8a) are formed by means of an extension within the bent section of the legs (8).

7. Connector for electrical apparatus as claimed in the claims 5 through 7,
**characterized in that**
the recesses (7) for engaging the leaf spring (2) in the perpendicularly extending legs (8) of the contact body (1) the recesses (7) is formed by means of a trapezoidal recess (7), while the recess within the bent section of the legs (8) is shaped as a rectangular recess (12) so that said rectangular recess (12) partially is closing the longer leg (7d) of the pair of parallel legs of the trapezium thus forming retainer members (8a).

8. Connector for electrical apparatus as claimed in any of the above claims,
**characterized in that**
the sections (7c) of the trapezoidal recesses (7) located near the retainer members (8a) extend perpendicularly to thus provide an abutment for the leaf spring (2).

9. Connector for electrical apparatus as claimed in any of the above claims,
**characterized in that**
depressions (13) are provided in the bottom (6) of the contact body (1) opposite to the bent sections of the legs (8).

10. Connector for electrical apparatus as claimed in claim 9,
**characterized in that**
spaced from each other two longitudinally extending depressions having a semicircular cross section are formed in the bottom (6) of the contact body (1).

11. Connector for electrical apparatus as claimed in any of the above claims,
**characterized in that**
the leaf spring (2) is T-shaped, the perpendicular section forming its elastic section (3) while its cross bar forms fixation elements (4) extending laterally out over its elastic section (3), thus providing detent members (9).

12. Connector for electrical apparatus as claimed in any of the above claims,
**characterized in that**
the bottom end of the elastic section (3) is provided with an axially and centrally configured separation (10).

13. Connector for electrical apparatus as claimed in any of the above claims,
**characterized in that**
the pusher element (5) is mounted movably in parallel to the cable receiving depressions (13) between a rest position and a relief position inside the contact body (1)

14. Connector for electrical apparatus as claimed in any of the above claims,
**characterized in that**
the pusher element (5) in its rest position merely rests adjacent to the elastic section (3) of the leaf spring (2) in its rest position, respectively, while in a non-clamping position of the leaf spring (2) a section of the pusher element (5) is pushed underneath the elastic section (3) and another section of the pusher element (5) is abutting on the fixation element (4) of the leaf spring (2).

15. Connector for electrical apparatus as claimed in any of the above claims,
**characterized in that**
the pusher element (5) in its longitudinal cross section is defined by two rectangles longitudinally displaced, but overlapping each other in their rim sections, and vertically located one above the other (Fig.1; Fig.2), and further comprises an oblique plane connector section, the oblique plane of which is facing the elastic section.

16. Connector for electrical apparatus as claimed in any of the above claims,
**characterized in that**
the leaf spring (2) is biasedly fixed in the contact body (1) between the retainer members (8a) of the bent sections of the legs (8) and the bottom (6) so that the elastic section (3) is inclined in the direction of the non-clamping position of the pusher element (5).

17. Connector for electrical apparatus as claimed in any of the above claims,
**characterized in that**
the fixation element (4) of the leaf spring (2) is fixed underneath the retainer members (8a), while the detent members (9) extend through and beyond the recesses (7) in the legs (8) of the contact body (1) while being supported on the base rim (7a) of the recesses (7).

18. Connector for electrical apparatus as claimed in any of the above claims,
**characterized in that**
the distance of displacement of the pusher element (5) in the contact body (1) from its rest position into its non-clamping position correlates to a bending of the elastic section (3) of the leaf spring (2) of approximately 23°.

## Revendications

1. Contact de raccordement pour des appareils électriques pour réaliser une connexion amovible de câbles, avec un corps de contact configuré en forme de U (1) entre les ailes (8) duquel est disposé en précontrainte un ressort à lame (2) dont la position par rapport aux câbles guidés à l'intérieur du corps de contact (1) peut être modifiée par l'intermédiaire d'un élément éjecteur (5) pouvant être actionné par l'extérieur, **caractérisé par** des évidements (7) pratiqués dans les ailes (8) avec lesquels le ressort à lame (2) est en prise de telle façon que sa zone élastique (3) soit appuyée sur le fond (6) du corps de contact.

2. Contact de raccordement pour des appareils électriques selon la revendication 1, **caractérisé en ce que** le corps de contact configuré en forme de U (1) comprend des ailes (8) s'étendant perpendiculairement dont les zones supérieures sont coudées en étant inclinées entre elles, alors qu'elles ferment partiellement la forme en U du corps de contact (figure 4 ; figure 5).

3. Contact de raccordement pour des appareils électriques selon les revendications 1 et 2, **caractérisé en ce que** dans les ailes (8) s'étendant perpendiculairement sont formés des évidements (7) servant à recevoir le ressort à lame (2) et se poursuivant dans les parties coudées du contact.

4. Contact de raccordement pour des appareils électriques selon l'une quelconque des revendications citées précédemment, **caractérisé en ce que** les évidements (7) se trouvant à l'intérieur des ailes perpendiculaires (8) du corps de contact (1) sont configurés à la manière d'une entaille en forme de trapèze (7a), alors que l'un des côtés parallèles du trapèze (7d) traverse entièrement les ailes (8) de telle façon qu'une ouverture accessible par l'extérieur soit formée.

5. Contact de raccordement pour des appareils électriques selon l'une quelconque des revendications citées précédemment, **caractérisé en ce qu'**à l'intérieur de l'entaille en forme de trapèze (7a, 7b, 7c, 7d) des taquets de blocage (8a) pénètrent dans ces évidements (7).

6. Contact de raccordement pour des appareils électriques selon la revendication 5, **caractérisé en ce que** les taquets de blocage (8a) sont formés par un prolongement se trouvant à l'intérieur de la partie coudée des ailes (8).

7. Contact de raccordement pour des appareils électriques selon les revendications 5 à 7, **caractérisé en ce que** l'évidement (7) servant à recevoir le ressort à lame (2) et se trouvant à l'intérieur de l'aile perpendiculaire (8) du corps de contact (1) est formé par une entaille en forme de trapèze (7), alors que l'évidement se trouvant à l'intérieur des ailes coudées (8) est formé par une entaille en forme de rectangle (12), l'entaille en forme de rectangle (12) obturant partiellement le plus long des côtés parallèles du trapèze (7d) en formant des avancées (8a).

8. Contact de raccordement pour des appareils électriques selon l'une quelconque des revendications citées précédemment, **caractérisé en ce que** les parties (7c) des entailles en forme de trapèze (7) se trouvant dans la zone des avancées (8a) s'étendent perpendiculairement en formant un rebord d'appui pour le ressort à lame (2).

9. Contact de raccordement pour des appareils électriques selon l'une quelconque des revendications citées précédemment, **caractérisé en ce que**, sur la plaque de fond (6) opposée aux ailes coudées (8), le corps de contact (1) comprend des évidements (13).

10. Contact de raccordement pour des appareils électriques selon la revendication 9, **caractérisé en ce que** deux évidements demi-ronds (13) s'étendant dans le sens longitudinal et espacés entre eux sont formés dans le fond (6) du corps de contact (1).

11. Contact de raccordement pour des appareils électriques selon l'une quelconque des revendications citées précédemment, **caractérisé en ce que** le ressort à lame (2) est configuré en forme de T, le pied perpendiculaire formant la zone élastique (3) et la tête horizontale formant la zone de repos (4) qui s'étend latéralement au-delà de la zone élastique (3) en formant deux taquets d'arrêt latéraux (9).

12. Contact de raccordement pour des appareils électriques selon l'une quelconque des revendications citées précédemment, **caractérisé en ce que** le pied de la zone élastique (3) est divisé dans son centre dans le sens de la longueur.

13. Contact de raccordement pour des appareils électriques selon l'une quelconque des revendications citées précédemment, **caractérisé en ce que**, parallèlement aux évidements (13) recevant les câbles, un élément éjecteur (5) est disposé dans le corps de contact (1) de manière à pouvoir être déplacé entre une position de départ et une position de délestage.

14. Contact de raccordement pour des appareils électriques selon l'une quelconque des revendications citées précédemment, **caractérisé en ce que**, dans sa position de départ, l'élément éjecteur (5) repose uniquement sur la zone élastique (3) du ressort à lame (2) qui se trouve en position de repos, alors que, dans la position de délestage du ressort à lame (2), une partie de l'élément éjecteur (5) se déplace sous la zone élastique (3) et qu'une autre partie de l'élément éjecteur (5) s'appuie contre la zone de repos horizontale (4) du ressort à lame (2).

15. Contact de raccordement pour des appareils électriques selon l'une quelconque des revendications citées précédemment, **caractérisé en ce que**, dans une coupe longitudinale, l'élément éjecteur (5) a la forme de deux rectangles qui sont disposés l'un derrière l'autre sur des niveaux superposés (figure 1 ; figure 2), alors qu'ils se recouvrent dans une zone limite et alors que la partie de la zone limite qui est la plus proche de la zone élastique a la forme d'un plan incliné.

16. Contact de raccordement pour des appareils électriques selon l'une quelconque des revendications citées précédemment, **caractérisé en ce que** dans le corps de contact (1) le ressort à lame (2) est fixé avec une précontrainte entre les taquets de blocage (8a) des ailes coudées (8) et le fond (6), la zone élastique (3) étant coudée dans la direction de délestage de l'élément éjecteur (5).

17. Contact de raccordement pour des appareils électriques selon l'une quelconque des revendications citées précédemment, **caractérisé en ce que** la zone de repos horizontale (4) du ressort à lame (2) est fixée sous les taquets de blocage (8a) alors que les taquets d'arrêt (9) passent à travers les entailles (7) pratiquées dans les ailes (8) du corps de contact (1) et s'appuient sur le fond (7a) des entailles (7).

18. Contact de raccordement pour des appareils électriques selon l'une quelconque des revendications citées précédemment, **caractérisé en ce que** le trajet de l'élément éjecteur (5) depuis la position de départ jusque dans la position de délestage à l'intérieur du corps de contact (1) correspond à un rayon de courbure de la zone élastique (3) du ressort à lame (2) qui est approximativement de 23°.
